# EUROPÄISCHE PATENTANMELDUNG

(11) **EP 0 896 801 A1**
(43) Veröffentlichungstag der Anmeldung: **17.02.1999**
(21) Anmeldenummer: 97203882.2
(22) Anmeldetag: 03.12.1997
(51) Int. Cl.: A41D 15/00, E04H 9/02

(54) **Aus Dreiecken zuzammengesetzte Gegenstände**

(30) Priorität: 12.08.1997 EP 97113906
(71) Anmelder: Yang-Moeller, Qiufu, 80339 München (DE)
(72) Erfinder: Yang-Moeller, Qiufu, 80339 München (DE)

(57) **Zusammenfassung**

Aus Dreiecken zusammengesetzte Gegenstände: Kleidungsstücke, Gebäude, Möbel usw.

## Beschreibung

Meine Erfindung betrifft Geometrische Kunst, aber in Hightechnik, für alle Anwendungen! Z. B. ein anatomische Plan, gekennzeichnet durch Fig. 1:
A. Für Kleidungsstück ist dieser Plan ein Set mit drei Tuchstücke, mit der ich sehr **viele** modernsten Formen bzw. Kleider knöpfen kann. Gekennzeichnet durch Fig. 2 - 4. In der Welt gab es schon Kleidungsstück wie Toga, aber nur ein Form mit **zwei oder drei** Anwendungen.
B. Für Handtasche ist dieser Plan auch ein Set mit drei Lederstücken, mit der ich auch sehr viele Formen bzw. Handtaschen knöpfen kann. gekennzeichnet durch Fig. 5 - 7. **In der Welt gibt es noch keine solche Handtasche!**
C. Für Gebäude ist dieser Plan auch ein Set in drei eckiger Stabilität gegen Erdbeben, Taifun und Tornado. Gekennzeichnet durch Fig. 8 - 9. In der Welt gab es schon Gebäude gegen Erdbeben, aber keine Kunst. Was Architekten designed haben, kosten die Künstler nicht schaffen. Was die Künstler geschaffen haben, konnten die Architekten nicht erreichen. Meine Erfindung hat gerade diese unheimliche, mysteriöse Grenze durchschlagen. **Sogar je kunstvoller die Gebäude sind, desto stärker sind die Gebäude gegen Erdbeben, Taifun und Tornado.** Gekennzeichnet durch Fig. 10 - 11. Ihre Theorie ist einfach wie Flugzeug und Dreieckstabilität!
D. Für Geräte ist dieser Plan auch ein Set in drei eckiger Stabilität gegen Erdbeben, deswegen besonders für Schiffe, Züge, Flugzeuge, Reisebusse verfügbar. Gekennzeichnet durch Fig. 12 - 15. In der Welt gab es schon lange schöne Geräte, aber noch keine so zwanglos, wünschenswert, kunstvolle aber in Dreieckstabilität, sogar so stark gegen Erdbeben.
E. Für Schmucke, Wanduhren, Wandspiegel, Möbel ... ... bzw. für alle ist dieser Plan auch ein zwanglose, kunstvolle, wünschenswerte Set. Gekennzeichnet durch Fig. 16 - 19. In der Welt gab es schon solche Kunst, aber auch noch keine so stabilisierte, zwanglose, kunstvolle und wünschenswerte. Meistens Schmucke, Wanduhren, Wandspiegel und Möbel ... ... und so weiter waren nur viereckig oder rund, sehr zwangvoll, selbstverständlich auch ohne Dreieckstabilität!

## Patentansprüche

1. Für Kleidungsstück darf die Konstruktion in mehr als drei Ecken sein. Gekennzeichnet durch Fig. 20.

2. Nach Anspruch 1 darf die Konstruktion für die Handtasche auch in mehr als drei Ecken sein, genau wie das Kleidungsstück!

3. Nach Ansprüche 1 und 2 darf die Konstruktion für die Gebäude, Möbel und so weiter gegen Erdbeben, Taifun und Tornado aber nur drei Ecken haben. Gekennzeichnet schon durch Fig. 8 - 11.

4. Nach Ansprüche 1, 2 und 3 sind alle Sets der Konstruktionen nur aus rechteckigen Stoffen ohne Verschnitt geschnitten, gekennzeichnet durch Fig. 21 - 52. Diese 32 Figuren sind **nur 32 System meiner Erfindung hier zum Beispiel! Da meine Systeme unzählbar sind.**
